# EUROPÄISCHE PATENTSCHRIFT

(11) **EP 0 189 575 B1**
(45) Veröffentlichungstag und Bekanntmachung des Hinweises auf die Patenterteilung: **23.03.1988**
(21) Anmeldenummer: 85116060.6
(22) Anmeldetag: 17.12.1985
(51) Int. Cl.: F01P 7/12, F01P 11/10

(54) **Steuervorrichtung für die Kühlluft luft-flüssigkeits-gekühlter Brennkraftmaschine, insbesondere von Kraftfahrzeugen**
Control device for the cooling air of an air-water-cooled internal-combustion engine, especially for motor vehicles
Dispositif pour commander l'air de balayage d'un radiateur d'un circuit de refroidissement d'un moteur à combustion interne, notamment pour véhicules automobiles

(30) Priorität: 21.12.1984 DE 3446950
(43) Veröffentlichungstag der Anmeldung: 06.08.1986
(73) Patentinhaber: Bayerische Motoren Werke Aktiengesellschaft, 80788 München (DE)
(72) Erfinder: Temmesfeld, Axel, D-8201 Bad Feilnbach (DE)
(74) Vertreter: Schweiger, Erwin

(56) Entgegenhaltungen:
- DE-A- 2 235 183
- DE-C- 532 730
- DE-C- 3 414 609
- US-A- 1 170 730
- US-A- 2 246 823
- US-A- 2 351 203
- US-A- 2 654 354
- US-A- 2 703 075
- US-A- 3 854 459
- PATENTS ABSTRACTS OF JAPAN, Band 7, Nr. 16 (M-187) [1161], 22. Januar 1983

## Beschreibung

### Beschreibung (FR, GB. IT, SE)

Die Erfindung betrifft eine Steuervorrichtung der Bauart mit den Merkmalen des Oberbegriffes des Anspruches 1.

Eine bekannte Vorrichtung dieser Bauart nach US-A 1 170 730 weist ein als Klappen-Jalousie oder Drehschieber ausgebildetes Verschlußorgan und einen in Kühlluft-Strömungsrichtung im Abstand dahinter freiliegenden Kühler-Lüfter auf. Das Verschlußorgan steuert dadurch die Kühlwirkung des Kühlers. Zur Minderung der Kühlfunktion des Kühler-Lüfters selbst ist dieser mit verstellbaren Lüfterflügeln ausgestattet. Das Verschlußorgan, der Kühler-Lüfter und die Maschine sind in offener Anordnung in Kühlluft-Strömungsrichtung mit Abstand hintereinander angeordnet. Geräusche des Kühler-Lüfters, der Maschine und deren Antriebsverbindungen sowie die Wärmeableitung der Maschine und des Kühlers können sich allseits ausbreiten und dadurch einerseits die Umwelt belasten und andererseits die Anwärmzeit nach dem Kaltstart der Maschine verlängern.

Durch die US-A-2703075 ist eine Vorrichtung ähnlicher Bauart bekannt, bei der jedoch im radial äußeren Bereich des kreisförmigen Verschlußorgans zusätzliche, bei geschlossenem Verschlußorgan offene Verbindungsöffnungen zwischen dem Kühlluft-Austritt des Kühlers und dem Maschinengehäuse bzw. Motorraum angeordnet sind. In letzterem auftretende Geräusche können durch die genannten Öffnungen und durch den Kühler auch bei geschlossenem Verschlußorgan nach außen dringen.

Durch die DE-C-53 27 30 ist ein als Doppelvorhang ausgebildetes Verschlußorgan für den Kühler bekannt, das die Wärmeabstrahlung des Kühlers nach beiden Seiten verringert, jedoch die Geräusch- und Wärmeabstrahlung des Kühler-Lüfters und der Maschine nicht beeinflußt.

Die Pateintinhaberin hat sich unter Bezug auf die ältere, nicht vorveröffentlichte DE-C-3 414 609 freiwillig eingeschränkt und gesonderte Patentansprüche für Deutschland erstellt. Die DE-C-3 414 609 bezieht sich auf eine Vorrichtung der eingangs beschriebenen Bauart, die als Verschlußorgan schwenkbare Leitschaufeln für ein Axialgebläse aufweist, die mit dessen Laufrad zum Zweck einer höheren Förderleistung zusammenwirken, und bei der gegensinnig zur Stellung der Leitschaufeln ein Verschlußteil für eine Luftaustrittsöffnung zwischen Kühler und Axialgebläse betätigt werden kann.

Aufgabe der Erfindung ist es, die Steuervorrichtung der eingangs genannten Bauart so weiterzubilden, daß die Geräusch- und Wärmeabstrahlung der Maschine und des Kühlerlüfters verringert werden.

Zur Lösung dieser Aufgabe sieht die Erfindung die kennzeichnenden Merkmale des Anspruches 1 vor. Dadurch ist die Geräusch- und Wärmeabstrahlung bei geschlossenem Verschlußorgan aus einer nach allen Seiten weitgehend dichten Geräusch-Kapsel bei kalter und bei mit Teillast betriebener Maschine und damit gerade dann erheblich verringerbar, wenn die Geräuschbildung insbesondere bei Dieselmaschinen besonders hoch und eine hohe Wärmedämmung für geringen Verschleiß sowie geringen Kraftstoffverbrauch und geringen Ausstoß von Abgas-Schadstoffen durch eine kurze Anwärmzeit besonders vorteilhaft ist. Die geräuschdämmende Wirkung des Verschlußorgans erstreckt sich aufgrund der weiteren Kühlluft-Austrittsöffnung über die Anwärmzeit der Maschine hinaus auch auf Betriebszeiten, in denen die Kühlluft-Förderung ohne den Kühler-Lüfter ausreicht, insbesondere also bei Teillast und niedriger Umgebungstemperatur.

Durch die Merkmale des Anspruches 2 wird bei geschlossenem Verschlußorgan eine weitgehende Null-Förderleistung des Lüfters erreicht, sodaß hierfür trotz starrer Antriebsverbindung mit der Maschine kaum Antriebsleistung erforderlich ist und sich daher der Bauaufwand einer Lüfter-Kupplung oder eines elektrischen Lüfter-Motors erübrigt.

Eine bevorzugte bauliche Ausbildung des Verschlußorgans enthalten die Merkmale des Anspruches 3, die eine hohe Dichtwirkung und geringere Abmessungen als die des Kühlers ermöglichen.

Die Weiterbildung nach den Merkmalen des Anspruches 4 ermöglicht eine geringe Baulänge und zugleich eine Steuerung zusätzlicher Stauluft-Öffnungen mittels des Rollvorhanges.

Die Ausbildung mit den Merkmalen des Anspruches 5 gewährleistet die Funktion der Vorrichtung bei Teillast ohne besonderen Steuerungsaufwand mittels einer Rückstromklappe.

Die Betriebstemperatur der Maschine kann dabei bei geschlossenem Verschlußorgan in üblicher Weise mittels eines die Kühlflüssigkeits-Temperatur regelnden Thermostats bestimmt werden. Nach Ausschöpfung der dabei gegebenen Kühlleistung kann dann mittels eines von der Kühlflüssigkeits-Temperatur, von einer Bauteil-Temperatur der Maschine und/oder von der Luft-Temperatur im Motorraum angesteuerten Temperatur-Schalters das Verschlußorgan geöffnet und gegebenenfalls gemeinsam der Kühler-Lüfter in Betrieb gesetzt werden. Dabei besteht dann die volle Kühlleistungs- und Motorraum-Durchlüftungs-Funktion üblicher Kühler-Lüfter-Anordnungen mit Lüfterzarge und Motorraum-Geräusch-Kapsel.

In der Zeichnung ist ein Ausführungsbeispiel der Erfindung dargestellt. Es zeigen :
Fig. 1 einen Teillängsschnitt durch den Vorderteil eines Kraftfahrzeuges mit einer erfindungsgemäßen Steuervorrichtung für die Kühlluft zum Kühler und zum Motorraum und
Fig. 2 die Teil-Draufsicht auf die Steuervorrichtung nach der Linie 11-11 in Figur 1.

Im Vorderteil 1 eines Kraftfahrzeuges sind in Kühlluft-Strömungsrichtung 2 hintereinander ein Luft-Flüssigkeits-Kühler 3, ein als Rollvorhang 4 mit Abstützgitter 5 ausgebildetes Verschlußorgan für die Kühlluft, ein Kühler-Lüfter 6 und eine Brennkraftmaschine 7 angeordnet. An den Kühlluft-Austritt 8 des Kühlers 3 schließt eine Lüfterzarge 9 an und endet in Kühlluft-Strömungsrichtung 2 in einem Zargenring 10, der den Außenumfang des Lüfters 6 mit einem engen, bei geschlossenem Rollvorhang 4 weitestgehend rückstromfreien und somit Antriebsleistung vermeidenden Ringspalt 11 umschließt.

In Kühlluft-Strömungsrichtung 2 gesehen raumsparend unmittelbar vor dem Zargenring 10 ist das die Lüfterzarge 9 durchsetzende Abstützgitter 5 angeordnet, mit dem der Rollvorhang 4 für einen weitestgehend luftdichten Ausschluß einer Kühlluftströmung zum Lüfter 6 und damit in den Motorraum 12 sowie einer Geräusch-Abstrahlung in Gegenrichtung aus dem Motorraum 12 und durch den Kühler 3 zur Umgebung zusammenwirkt. Der Motorraum 12 ist zu letzterem Zweck ferner als bekannte Geräusch-Kapsel in nicht dargestellter Weise ausgebildet.

Der Rollvorhang 4 weist über dem Zargenring 10 eine Aufwickelrolle 13 auf. Zwischen dem Kühler 3 und dem Rollvorhang 4 bzw. dem Abstützgitter 5 ist in der Lüfterzarge 9 mindestens eine untere ins Freie mündende Kühlluft-Austrittsöffnung 14 mit Rückstromklappe 15 angeordnet, die eine Kühlwirkung des Kühlers 3 für Teillastbetrieb der Maschine 7 bei geschlossenem Rollvorhang 4 ermöglicht. Der warme Kühlluftstrom aus dem Kühler 3 schützt dabei den Rollvorhang 4 vor dem Festfrieren und gewährleistet damit dessen selbsttätig steuerbares Öffnen bei Erreichen eines vorbestimmten Betriebszustandes der Maschine 7, wie hohe Werte der Umgebungstemperatur, der Motorraumtemperatur, einer Bauteil-Temperatur, der Motorleistung und/oder der Kühlflüssigkeits Temperatur. In über den Zargenring 10 hinausreichenden Dreiecksbereichen der Lüfterzarge 9 und des Abstützgitters 5 sind zum Zargenring 10 parallel wirkende Stauluftöffnungen 16 mit Stauluft-Klappen 17 angeordnet, die eine vom Rollvorhang 4 gesteuerte, zur Förderung des Lüfters 6 zusätzliche Stauluftströmung ergeben.

## Patentansprüche (Patentansprüche für folgende(n) Vertragsstaat(en) : FR, GB. IT, SE))

1. Steuervorrichtung für die Kühlluft luft-flüssigkeits-gekühlter Brennkraftmaschinen, insbesondere von Kraftfahrzeugen, mit einem Luft-Flüssigkeits-Kühler (3), einem temperaturabhängig gesteuerten Kühlluft-Verschlußorgan (Rollvorhang 4) und einem Kühler-Lüfter (6), die in vorstehender Reihenfolge in einem Kühlluft-Zuströmkanal (Lüfterzarge 9) zu einem Maschinengehäuse bzw. Motorraum (12) in Kühlluft-Strömungsrichtung (2) hintereinander angeordnet sind, wobei das Verschlußorgan (Rollvorhang 4) in Schließlage die Verbindungsöffnungen zwischen Kühlluft-Austritt (8) des Kühlers (3) und dem Maschinengehäuse bzw. Motorraum (12) verschließt, dadurch gekennzeichnet, daß das Verschlußorgan (Rollvorhang 4) in seiner Schließlage und der an das Verschlußorgan in Strömungsrichtung (2) anschließende Teil des Zuströmkanales (Lüfterzarge 9) Bestandteile des als Geräusch-Kapsel ausgebildeten Maschinengehäuses bzw. Motorraumes (12) sind und daß im Zuströmkanal (Lüfterzarge 9) außerhalb der Geräusch-Kapsel zwischen Kühler (3) und Verschlußorgan (Rollvorhang 4) eine nach außen mündende und gegensinnig zum Verschlußorgan (Rollvorhang 4) schließende Kühlluft-Austrittsöffnung (14) angeordnet ist.

2. Vorrichtung nach Anspruch 1, dadurch gekennzeichnet, daß das Verschlußorgan (Rollvorhang 4) weitestgehend luftdicht ausgebildet ist und daß der Lüfter (6) eine Lüfterzarge (9) mit zum Außenumfang seines Laufrades weitestgehend rückstromfreiem engen Ringspalt (11) aufweist.

3. Vorrichtung nach Anspruch 1 oder 2, dadurch gekennzeichnet, daß das Verschlußorgan als Rollvorhang (4) mit einem Abstützgitter (5) ausgebildet ist, das die Lüfterzarge (9) quer zur Kühlluft-Strömungsrichtung (2) durchsetzt und gegen das der Rollvorhang (4) in seiner Schließstellung in Kühlluft-Strömungsrichtung (2) anliegt.

4. Vorrichtung nach Anspruch 3, dadurch gekennzeichnet, daß die Lüfterzarge (9) einen etwa zylindrischen Zargenring (10) aufweist, der in Kühlluft-Strömungsrichtung (2) unmittelbar an das Abstützgitter (5) anschließt, und daß das Abstützgitter (5) eine über den Zargenring (10) hinausragende rechteckige Form aufweist, in deren etwa dreieckigen Bereichen außerhalb des Zargenringes (10) vom Rollvorhang (4) und von Stauluft-Klappen (17) gesteuerte Stauluft-Durchtrittsöffnungen (16) in der Lüfterzarge (9) angeordnet sind.

5. Vorrichtung nach einem der Ansprüche 1 bis 4, dadurch gekennzeichnet, daß die zwischen dem Kühler (3) und dem Verschlußorgan (Rollvorhang 4) nach außen mündende Kühlluft-Austrittsöffnung (14) eine bei geöffnetem Verschlußorgan (Rollvorhang 4) und angetriebenem Lüfter (6) selbsttätig schließende Rückstromklappe (15) aufweist.

## Patentansprüche (Patentansprüche für folgende(n) Vertragsstaat(en) : DE)

1. Steuervorrichtung für die Kühlluft luft-flüssigkeits-gekühlter Brennkraftmaschinen, insbesondere von Kraftfahrzeugen, mit einem Luft-Fiüssigkeits-Kühier (3), einem temperaturabhängig gesteuerten Kühlluft-Verschlußorgan (Rollvorhang 4) und einem Kühler-Lüfter (6), die in vorstehender Reihenfolge in einem Kühlluft-Zuströmkanal (Lüfterzarge 9) zu einem Maschinengehäuse bzw. Motorraum (12) in Kühlluft-Strömungsrichtung (2) hintereinander angeordnet sind, wobei das Verschlußorgan (Rollvorhang 4) in Schließlage die Verbindungsöffnungen zwischen Kühlluft-Austritt (8) des Kühlers (3) und dem Maschinengehäuse bzw. Motorraum (12) verschließt, dadurch gekennzeichnet, daß das Verschlußorgan (Rollvorhang 4) - ohne Leitschaufel-Funktion für das Laufrad des Kühler-Lüfters (6) - in seiner Schließlage'und der an das Verschlußorgan in Strömungsrichtung (2) anschließende Teil des Zuströmkanales (Lüfterzarge 9) Bestandteile des als Geräusch-Kapsel ausgebildeten Maschinengehäuses bzw. Motorraumes (12) sind und daß im Zuströmkanal (Lüfterzarge 9) außerhalb der Geräusch-Kapsel zwischen Kühler (3) und Verschlußorgan (Rollvorhang 4) eine nach außen mündende und gegensinnig zum Verschlußorgan (Rollvorhang 4) schließende Kühlluft-Austrittsöffnung (14) - ohne mit dem Verschlußorgan (Rollvorhang 4) gestänge-gekoppelte Steuerelemente - angeordnet ist.

2. Vorrichtung nach Anspruch 1, dadurch gekennzeichnet, daß das Verschlußorgan (Rollvorhang 4) weitestgehend luftdicht ausgebildet ist und daß der Lüfter (6) eine Lüfterzarge (9) mit zum Außenumfang seines Laufrades weitestgehend rückstromfreiem engen Ringspalt (11) aufweist.

3. Vorrichtung nach Anspruch 1 oder 2, dadurch gekennzeichnet, daß das Verschlußorgan als Rollvorhang (4) mit einem Abstützgitter (5) ausgebildet ist, das die Lüfterzarge (9) quer zur Kühlluft-Strömungsrichtung (2) durchsetzt und gegen das der Rollvorhang (4) in seiner Schließstellung in Kühlluft-Strömungsrichtung (2) anliegt.

4. Vorrichtung nach Anspruch 3, dadurch gekennzeichnet, daß die Lüfterzarge (9) einen etwa zylindrischen Zargenring (10) aufweist, der in Kühlluft-Strömungsrichtung (2) unmittelbar an das Abstützgitter (5) anschließt, und daß das Abstützgitter (5) eine über den Zargenring (10) hinausragende rechteckige Form aufweist, in deren etwa dreieckigen Bereichen außerhalb des Zargenringes (10) vom Rollvorhang (4) und von Stauluft-Klappen (17) gesteuerte Stauluft-Durchtrittsöffnungen (16) in der Lüfterzarge (9) angeordnet sind.

5. Vorrichtung nach einem der Ansprüche 1 bis 4, dadurch gekennzeichnet, daß die zwischen dem Kühler (3) und dem Verschlußorgan (Rollvorhang 4) nach außen mündende Kühlluft-Austrittsöffnung (14) eine bei geöffnetem Verschlußorgan (Rollvorhang 4) und angetriebenem Lüfter (6) selbsttätig schließende Rückstromklappe (15) aufweist.

## Claims (Claims for the following Contracting State(s) : FR, GB, IT, SE)

1. A control device for the cooling of air-liquid cooled internal-combustion engines, especially those of motor vehicles, with an air-liquid cooler (3), a cooling air closure member (roller curtain 4) which is controlled in a temperature-dependent manner, and a cooler-fan (6), which are arranged in series in the above sequence in the direction of flow (2) of the cooling air in a cooling air-inflow channel (fan frame 9) to an engine housing or respective motor chamber (12), in which the closure member (roller curtain 4) in its closed position closes the connection openings between the cooling air outlet (8) of the cooler (3) and the engine housing or respective motor chamber (12), characterised in that the closure member (roller curtain 4) in its closed position and the part of the inflow channel (fan frame 9) adjoining the closure member in the direction of flow (2) are components of the engine housing or respective motor chamber (12) which is constructed as a noise capsule and that, in the inflow channel (fan frame 9)·outside the noise capsule between the fan (3) and closure member (roller curtain 4), a cooling air outlet opening (14) is arranged which opens out towards the exterior and closes in the opposite sense to the closure member (roller curtain 4).

2. A device according to Claim 1, characterised in that the closure member (roller curtain 4) is constructed so as to be air-tight to the greatest possible extent and that the fan (6) has a fan frame (9) with a narrow annular clearance (11) on the outer circumference of its impeller, which clearance is free of backflow to the greatest possible extent.

3. A device according to Claim 1 or 2, characterised in that the closure member is constructed as a roller curtain (4) with a support grid (5) which penetrates the fan frame (9) transversely to the direction of flow (2) of the cooling air and against which the roller curtain (4) rests in its closed position in the direction of flow (2) of the cooling air.

4. A device according to Claim 3, characterised in that the fan frame (9) has an approximately cylindrical frame ring (10) which immediately adjoins the support grid (5) in the direction of flow (2) of the cooling air, and that the support grid (5) has a rectangular shape projecting beyond the frame ring (10). in approximately triangular regions of which, outside the frame ring (10), ram air passage openings (16) are arranged in the fan frame (9), which openings are controlled by the roller curtain (4) and by ram air flaps (17).

5. A device according to any one of Claims 1 to 4, characterised in that the cooling air outlet opening (14) which opens out towards the exterior between the cooler (3) and the closure member (roller curtain 4) has a backflow flap (15) which closes automatically when the closure member (roller curtain 4) is open and when the fan (6) is driven.

## Claims (Claims for the following Contracting State(s) : DE)

1. A control device for the cooling of air-liquid-cooled internal-combustion engines, especially those of motor vehicles, with an air-liquid cooler (3), a cooling air closure member (roller curtain 4) which is controlled in a temperature-dependent manner, and a cooler-fan (6), which are arranged in series in the above sequence in the direction of flow (2) of the cooling air in a cooling air-inflow channel (fan frame 9) to an engine housing or respective motor chamber (12), in which the closure member (roller curtain 4) in its closed position closes the connection openings between the cooling air outlet (8) of the cooler (3) and the engine housing or respective motor chamber (12), characterised in that the closure member (roller curtain 4) - without the function of a guide wans for the blade of the cooler-fan (6) - in its closed position and the part of the inflow channel (fan frame 9) adjoining the closure member in the direction of flow (2) are components of the engine housing or respective motor chamber (12) which is constructed as a noise capsule and that, in the inflow channel (fan frame 9) outside the noise capsule between the fan (3) and closure member (roller curtain 4), a cooling air outlet opening (14) - without control means, which are connected by rods to the closure member (roller curtain 4) - is arranged which opens out towards the exterior and closes in the opposite sense to the closure member (roller curtain 4).

2. A device according to Claim 1, characterised in that the closure member (roller curtain 4) is constructed so as to be air-tight to the greatest possible extent and that the fan (6) has a fan frame (9) with a narrow annular clearance (11) on the outer circumference of its impeller, which clearance is free of backflow to the greatest possible extent.

3. A device according to Claim 1 or 2, characterised in that the closure member is constructed as a roller curtain (4) with a support grid (5) which penetrates the fan frame (9) transversely to the direction of flow (2) of the cooling air and against which the roller curtain (4) rests in its closed position in the direction of flow (2) of the cooling air.

4. A device according to Claim 3, characterised in that the fan frame (9) has an approximately cylindrical frame ring (10) which immediately adjoins the support grid (5) in the direction of flow (2) of the cooling air, and that the support grid (5) has a rectangular shape projecting beyond the frame ring (10), in approximately triangular regions of which, outside the frame ring (10), ram air passage openings (16) are arranged in the fan frame (9), which openings are controlled by the roller curtain (4) and by ram air flaps (17).

5. A device according to any one of Claims 1 to 4, characterised in that the cooling air outlet opening (14) which opens out towards the exterior between the cooler (3) and the closure member (roller curtain 4) has a backflow flap (15) which closes automatically when the closure member (roller curtain 4) is open and when the fan (6) is driven.

## Revendications (Revendications pour l'(les) Etat(s) contractant(s) suivant(s) : FR, GB. l T, SE)

1. Dispositif de commande de l'air de refroidissement de moteurs à combustion interne refroidis par un système air-liquide, en particulier de véhicules automobiles, comportant un radiateur (3) air-liquide, un organe de fermeture (rideau roulant 4) de l'air de refroidissement commandé en fonction de la température, et un radiateur (6), qui sont disposés à la suite l'un de l'autre, dans l'ordre ci-dessus, en un canal de l'air de refroidissement (châssis 9), par rapport au carter ou à la chambre (12) du moteur, dans le sens du passage (2) de l'air de refroidissement, pendant que l'organe de fermeture (rideau roulant 4) ferme, quand il est en position de fermeture, les orifices de communication entre la sortie (6) de l'air de refroidissement du radiateur (3), et le carter ou chambre (12) du moteur, dispositif caractérisé en ce que l'organe de fermeture (rideau roulant 4), dans sa position de fermeture, et la partie du canal d'arrivée d'air (châssis 9) qui se raccorde à l'organe de fermeture dans le sens du passage (2) de l'air, sont des parties constituantes du carter ou chambre (12) du moteur, réalisées sous la forme d'un chapeau amortissant le bruit, et qu'il est disposé, dans le canal d'arrivée d'air (châssis 9 du ventilateur) en dehors du chapeau amortissant le bruit, entre le radiateur (3) et l'organe de fermeture (rideau roulant 4), un orifice de sortie (14) de l'air de refroidissement, débouchant vers l'extérieur et se fermant dans le sens inverse par rapport à l'organe de fermeture (rideau roulant 4).

2. Dispositif suivant la revendication 1, caractérisé en ce que l'organe de fermeture (rideau roulant 4) est réalisé dans une très large mesure étanche à l'air, et que le ventilateur (6) comporte un châssis (9). avec une fente annulaire (11) étroite dans une très large mesure exempte de courant en retour sur la circonférence de son rotor.

3. Dispositif suivant l'une des revendications 1 et 2, caractérisé en ce que l'organe de fermeture est réalisé sous la forme d'un rideau roulant (4) avec une grille d'appui (5) qui traverse le châssis (9) du ventilateur perpendiculairement à la direction (2) d'écoulement de l'air de refroidissement et contre laquelle s'applique le rideau roulant (4) dans sa position de fermeture, dans le sens (2) du passage de l'air de refroidissement.

4. Dispositif suivant la revendication 3, caractérisé en ce que le châssis (9) du ventilateur comporte une bague annulaire (10) du châssis qui se raccorde directement, dans le sens de l'écoulement (2) de l'air de refroidissement, sur la grille d'appui (5), et que cette grille (5) présente une forme rectangulaire s'étendant au-delà de la bague (10) du châssis, dans les zones à peu près triangulaires desquelles sont disposés, en dehors du châssis (10) annulaire, des orifices (16) de passage de l'air dynamique commandés par le rideau roulant (4) et les clapets (17) de l'air dynamique, dans le châssis (9) du ventilateur.

5. Dispositif suivant l'une des revendications 1 à 4, caractérisé en ce que l'orifice de sortie (14) de l'air de refroidissement, débouchant vers l'extérieur entre le radiateur (3) et l'organe de fermeture (rideau roulant 4) présente un clapet anti-refouleur (15) qui se ferme automatiquement quand l'organe de fermeture (rideau roulant 4) est ouvert et que le ventilateur est en action.

## Revendications (Revendications pour l'(les) Etat(s) contractant(s) suivant(s) : DE)

1. Dispositif de commande de l'air de refroidissement de moteurs à combustion interne refroidis par un système air-liquide, en particulier de véhicules automobiles, comportant un radiateur (3) air-liquide, un organe de fermeture (rideau roulant 4) de l'air de refroidissement commandé en fonction de la température, et un radiateur (6), qui sont disposés à la suite l'un de l'autre, dans l'ordre ci-dessus, en un canal de l'air de refroidissement (chassis 9), par rapport au carter ou à la chambre (12) du moteur, dans le sens du passage (2) de l'air de refroidissement, pendant que l'organe de fermeture (rideau roulant 4) ferme, quand il est en position de fermeture, les orifices de communication entre la sortie (6) de l'air de refroidissement du radiateur (3), et le carter ou chambre (12) du moteur, dispositif caractérisé en ce que l'organe de fermeture (rideau roulant 4) - sans la fonction d'aubes directrices pour le rotor du radiateur - dans sa position de fermeture, et la partie du canal d'arrivée d'air (châssis 9) qui se raccorde à l'organe de fermeture dans le sens du passage (2) de l'air, sont des parties constituantes du carter ou chambre (12) du moteur, réalisées sous la forme d'un chapeau amortissant le bruit, et qu'il est disposé, dans le canal d'arrivée d'air (châssis 9 du ventilateur) en dehors du chapeau amortissant le bruit, entre le radiateur (3) et l'organe de fermeture (rideau roulant 4), un orifice de sortie (14) de l'air de refroidissement, débouchant vers l'extérieur et se fermant dans le sens inverse par rapport à l'organe de fermeture (rideau roulant 4) et sans moyennes de commande couplées par des tiges avec l'organe de fermeture (rideau roulant 4).

2. Dispositif suivant la revendication 1, caractérisé en ce que l'organe de fermeture (rideau roulant 4) est réalisé dans un très large mesure étanche à l'air, et que le ventilateur (6) comporte un chassis (9), avec une fente annulaire (11) étroite dans une très large mesure exempte de courant en retour sur la circonférence de son rotor.

3. Dispositif suivant l'une des revendications 1 et 2, caractérisé en ce que l'organe de fermeture est réalisé sous la forme d'un rideau roulant (4) avec une grille d'appui (5) qui traverse le châssis (9) du ventilateur perpendiculairement à la direction (2) d'écoulement de l'air de refroidissement et contre laquelle s'applique le rideau roulant (4) dans sa position de fermeture, dans le sens (2) du passage de l'air de refroidissement.

4. Dispositif suivant la revendication 3, caractérisé en ce que le châssis (9) du ventilateur comporte une bague annulaire (10) du châssis qui se raccorde directement, dans le sens de l'écoulement (2) de l'air de refroidissement, sur la grille d'appui (5), et que cette grille (5) présente une forme rectangulaire s'étendant au-delà de la bague (10) du châssis, dans les zones à peu près triangulaires desquelles sont disposés, en dehors du châssis (10) annulaire, des orifices (16) de passage de l'air dynamique commandés par le rideau roulant (4) et les clapets (17) de l'air dynamique, dans le châssis (9) du ventilateur.

5. Dispositif suivant l'une des revendications 1 à 4, caractérisé en ce que l'orifice de sortie (14) de l'air de refroidissement, débouchant vers l'extérieur entre le radiateur (3) et l'organe de fermeture (rideau roulant 4) présente un clapet anti-refouleur (15) qui se ferme automatiquement quand l'organe de fermeture (rideau roulant 4) est ouvert et que le ventilateur est en action.
